# FASCICULE DE BREVET EUROPEEN

(11) **EP 0 115 465 B1**
(45) Date de publication et mention de la délivrance du brevet: **08.04.1987**
(21) Numéro de dépôt: 84420002.2
(22) Date de dépôt: 06.01.1984
(51) Int. Cl.: B65D 85/42, B65D 25/10, B65D 6/00, B65D 8/04

(54) **Bacs de manutention en alliage d'aluminium**
Lagerbehälter aus Aluminiumlegierung
Handling container made of aluminium alloy

(30) Priorité: 14.01.1983 FR 8300888
(43) Date de publication de la demande: 08.08.1984
(73) Titulaire: CEBAL, F-92115 Clichy (FR)
(72) Inventeur: Roy, Maurice, F-60110 Meru (FR)
(74) Mandataire: Vanlaer, Marcel

## Description

La présente invention est relative à des bacs en alliage d'aluminium destinés principalement à la manutention d'objets fragiles et notamment d'ampoules pharmaceutiques.

Dans les techniques de manutention en bacs d'objets fragiles, il est connu d'employer des moyens pour empêcher le déplacement des objets entre eux ou par rapport aux parois du bac qui les contient, et éviter ainsi de les casser.

C'est ainsi qu'on recourt, le plus souvent, à des corps de remplissage en matériaux souples qui sont coincés entre les objets et la paroi.

Dans l'industrie pharmaceutique, il est connu d'utiliser pour le conditionnement de certains liquides des ampoules en verre de forme cylindrique et dites mécaniques parce que ces cylindres sont prolongés à leurs extrémités par des parties effilées et scellées en bout que l'on casse pour en récupérer le contenu.

Ces ampoules doivent être généralement transportées du lieu de fabrication au lieu d'utilisation où elles sont remplies, passées à l'étuve, scellées et emballées, prêtes à la vente. Pour assurer cette manutention, on prend le plus souvent des bacs de forme prismatique ou cylindrique réalisés en matériaux plastiques ou métalliques dans lesquels les ampoules sont placées verticalement côte à côte.

La section horizontale de ces bacs est plus ou moins bien adaptée aux diamètres des ampoules, de manière que ces dernières ne présentent pas entre elles d'espaces vides trop grands et éviter ainsi soit qu'elles s'entrechoquent et se cassent pendant le transport, soit qu'elles se prêtent mal au remplissage en ayant une inclinaison trop grande de leur axe par rapport à la verticale.

C'est ainsi par exemple que dans le document FR-A-25 05 300, il est décrit un cristallisoir pour ampoules mécaniques de forme parallélépipédique avec deux cotés opposés prolongés vers le haut par des panneaux repliés vers l'intérieur et soudés selon leurs arêtes latérales afin de réaliser des doubles parois supérieures opposées renforçant la rigidité du cristallisoir.

Mais, les dimensions de ces bacs tiennent compte d'un diamètre moyen des ampoules. Or, il est admis pour le fabricant une certaine tolérance dans les dimensionnements de ses produits liés aux contingences des appareils de fabrication.

Il en resulte que, pour certains lots d'ampoules, il peut subsister un écart de plusieurs millimètres avec la paroi interne du bac, de sorte que les inconvénients cités plus haut peuvent subsister.

Consciente de ces difficultés, la demanderesse a cherché et trouvé le moyen de stocker ces ampoules de manière qu'on puisse les manipuler sans les casser et les remplir aisément.

Ce moyen consiste en un bac en alliage d'aluminium ayant la forme d'un prisme droit ou d'un cylindre caractérisé en ce qu'il est réalisé en alliage demi-dur et que au moins une paroi latérale du prisme ou la circonférence du cylindre présente au moins un volet élastique ouvert vers le bas et formé par découpage et pliage vers l'intérieur d'une partie de ladite paroi ou circonférence.

Ainsi, le bac selon la présente invention est réalisé en alliage d'aluminium. C'est de manière générale un alliage se prêtant facilement à la mise sous forme de feuilles d'épaisseur comprise entre 100 et 200 _{I}lm, dimension qui convient très bien à la confection de tels bacs. Ce peut-être, par exemple, un alliage du type 8011 qui contient 0,5 à 0,9 % de silicium, 0,6 à 1,0 % de fer, 0,1 % de cuivre, 0,1 % de manganèse et également du magnésium et du chrome et les éléments d'impuretés habituels. Toutefois, ces feuilles doivent subir, au cours de leur fabrication, des traitements thermiques de façon à se trouver sous l'état H14 ou demi-dur, qui contribue à leur conférer une limite élastique relativement élevée. Avec ces feuilles, on confectionne par les techniques classiques des bacs ayant une forme générale de prisme droit telle que cube, parallélépipède ou de cylindre qui présentent sur leur paroi latérale au moins un volet, c'est-à-dire une lamelle inclinée de manière à se trouver entièrement située à l'intérieur du bac et qui, initialement, faisait partie intégrante de la paroi.

Ces volets sont obtenus par découpage de la paroi suivant une portion du périmètre du volet, puis pliage le long de la paroi et ne nécessitent pour leur réalisation aucun moyen d'assemblage tel que collage, soudage, rivetage ou autre. Ce volet est ouvert vers le bas, c'est-à-dire que sa partie la plus éloignée de la paroi latérale est située vers le bas du bac, ceci de façon à faciliter l'introduction des ampoules dans le bac.

En raison de l'état métallurgique du volet et des propriétés élastiques qui en découlent, ce dernier remplit une fonction analogue à celle jouée par une lame de ressort. Il peut donc se rapprocher plus ou moins de la paroi latérale lorsque, par exemple, on exerce une pression sur lui avec la mise en place des dernières ampoules dans le bac puis, mû par des forces de rappel, il tend à reprendre sa position initiale en poussant les ampoules les unes contre les autres.

Pour avoir une répartition convenable de cette poussée sur l'ensemble des ampoules et éviter que certaines d'entre elles ne gardent un degré de liberté suffisant pour qu'elles puissent s'entrechoquer, il est nécessaire que le volet soit en contact avec le plus grand nombre possible d'ampoules. Celà s'obtient en donnant au volet une forme allongée dans une direction parallèle à la paroi du bac, direction qui épouse sensiblement le contour de l'ensemble des ampoules.

Cette longueur peut être réalisée, de préférence, en multipliant le nombre de volets. Toutefois, pour éviter un affaiblissement trop grand de la résistance mécanique de la paroi du bac, il est souhaitable que cette longueur soit au plus égale au demi-périmètre de la section droite du bac. Dans ces conditions, la meilleure solution consiste à répartir symétriquement les volets sur la périphérie du bac.

Ainsi, dans le cas particulier d'un bac de forme parallélépipédique, on le munit de deux volets placés chacun sur une des petites parois latérales.

S'il s'agit d'un bac cylindrique, on découpe au moins trois volets disposés suivant des arcs de cercle répartis d'une manière équidistante sur la circonférence du bac, c'est-à-dire qu'on peut avoir par exemple trois volets occupant chacun un arc de 60 degrés, séparés les une des autres par des arcs de paroi non découpée de même angle.

En ce qui concerne l'ouverture du volet, c'est-à-dire l'angle formé par son plan avec la paroi latérale du bac, on peut accentuer plus ou moins le pliage du volet après découpage de manière à avoir une valeur d'angle comprise entre 30 et 60 degrés. Ces limites correspondent à une fourchette optimum en dehors de laquelle, soit l'angle est trop petit et limite l'amplitude du ressort, soit il est trop grand et conduit à une réduction trop importante de la capacité du bac.

Le volet a une largeur réduite comprise entre des extrêmes qui sont 1/3 et 1/10 de la hauteur du bac de manière à ne pas affaiblir la tenue de la paroi, ce qui se produirait avec une largeur trop grande, mais tout en gardant une largeur suffisante pour donner au ressort une amplitude convenable. Une relation peut être établie entre la largeur du volet et son ouverture: un volet très large s'accomodant mieux d'une ouverture petite.

Pour permettre un bon maintien des ampoules en position verticale, on place le volet le plus haut possible sur la paroi latérale et, en tout cas, à un niveau supérieur à la mi-hauteur du bac. Lorsqu'il y a plusieurs volets, ceux-ci sont de préférence placés au même niveau.

Dans le but de réaliser un meilleur maintien des ampoules, on peut aussi replier l'extrémité du volet la plus éloignée de la paroi latérale du bac vers le bas et sur toute la longueur de manière qu'il présente une surface parallèle à la paroi latérale. Ainsi, au lieu d'avoir un contact par points entre le volet et les ampoules, celui-ci s'établit tout le long d'une portion de génératrice de l'ampoule.

L'invention peut être illustrée au moyen des figures qui accompagnent la présente demande:

La figure 1 représente une vue en coupe, dans le sens de la longueur par un plan vertical d'un bac de forme parallélépipédique rempli d'ampoules et équipé de volets à contact par points.

La figure 2 correspond à une vue extérieure de la paroi latérale du même bac dans le sens de la largeur.

La figure 3 est une vue partielle en perspective d'un bac parallélépipédique équipé de volets à contact suivant une génératrice de l'ampoule.

Sur la figure 1, on distingue le bac (1) rempli d'ampoules (2) disposées verticalement les unes à côté des autres et poussées par contact en un point (3) par les volets (4) découpés dans les parois latérales (5) du bac.

Sur la figure 2, correspondant à l'une des parois latérales (5) du bac de la figure 1, on voit le volet (4) qui s'allonge le long de l'ouverture (6) pratiquée dans la paroi du bac.

Sur la figure 3, sont représentées en perspective, une portion d'une des grandes faces (7) et d'une des petites faces (8) d'un bac parallélépipédique. Cette face est munie d'une ouverture (9) destinée à l'évacuation de l'eau du bac après son passage à l'étuve et d'un volet (10) replié à son extrémité pour former une surface de contact (11) qui vient s'appuyer le long des génératrices des ampoules non représentées.

## Revendications

1 - Bac de manutention en alliage d'aluminium ayant la forme d'un prisme droit ou d'un cylindre, caractérisé en ce qu'il est réalisé en alliage traité demi-dur et que au moins une paroi latérale (5) du prisme ou la circonférence du cylindre présente au moins un volet élastique (4) ouvert vers le bas formé par découpage et pliage vers l'intérieur d'une partie de ladite paroi ou circonférence.

2 - Bac selon la revendication 1, caractérisé en ce que le volet (4) s'allonge parallèlement à la paroi latérale (5) du bac (1).

3 - Bac selon la revendication 1, caractérisé en ce que le volet (4) à une longueur au plus égale au demi-périmètre de la section droite du bac (1).

4 - Bac selon la revendication 1, caractérisé en ce que le volet (4) est ouvert de façon à former avec la paroi latérale (5) un angle compris entre 30 et 60 degrés.

5 - Bac selon la revendication 1, caractérisé en ce que la largeur du volet (4) est comprise entre le 1/3 et le 1/10 de la hauteur du bac (1).

6 - Bac selon la revendication 1, caractérisé en ce que le volet (4) est placé à un niveau supérieur à la mi-hauteur du bac (1).

7 - Bac selon la revendication 1, caractérisé en ce que, lorsqu'il a la forme d'un parallélépipède rectangle, il présente deux volets (4) placés chacun sur une des petites parois latérales (5).

8 - Bac selon la revendication 1, caractérisé en ce que, lorsqu'il a la forme d'un cylindre, il présente au moins trois volets (4) disposés suivant des secteurs répartis de manière équidistante sur la circonférence du bac (1).

9 - Bac selon la revendication 1, caractérisé en ce que le volet (4) à son extrémité la plus éloignée de la paroi latérale (5) du bac (1) est replié vers le bas sur toute sa longueur de manière qu'il présente une surface parallèle à la paroi latérale.

## Patentansprüche

1. Transportbehälter aus Aluminiumlegierung in Form eines geraden Prismas oder eines Zylinders, dadurch gekennzeichnet, daß er aus einer halbfesten behandelten Legierung ist und mindestens eine Seitenwand (5) des Prismas oder der Zylindermantel mindestens eine sich nach unten öffnende, elastische Klappe (4) aufweist, die durch Ausschneiden und Einbiegen eines Teils der Wand oder des Mantels gebildet worden ist.

2. Behälter nach Anspruch 1, dadurch gekennzeichnet, daß die Klappe (4) parallel zur Seitenwand (5) des Behälters (1) ist.

3. Behälter nach Anspruch 1, dadurch gekennzeichnet, daß die Klappe (4) eine Länge aufweist, die höchstens dem halben Umfang des Behälters (1) mit geraden Wänden entspricht.

4. Behälter nach Anspruch 1, dadurch gekennzeichnet, daß die Klappe (4) eine solche Öffnung aufweist, daß sie mit der Seitenwand (5) einen Winkel von 30 bis 60° bildet.

5. Behälter nach Anspruch 1, dadurch gekennzeichnet, daß die Breite der Klappe (4) von 1/3 bis 1/10 der Höhe des Behälters (1) beträgt.

6. Behälter nach Anspruch 1, dadurch gekennzeichnet, daß die Klappe (4) über der halben Höhe des Behälters (1) angebracht ist.

7. Behälter nach Anspruch 1, dadurch gekennzeichnet, daß er in Form eines rechteckigen Parallelepipeds zwei Klappen (4) auf jeder der kleinen Seitenwände (5) aufweist.

8. Behälter nach Anspruch 1, dadurch gekennzeichnet, daß er, in Form eines Zylinders, drei Klappen (4) aufweist, die in gleichen Abständen um den Mantel des Behälters (1) angeordnet sind.

9. Behälter nach Anspruch 1, dadurch gekennzeichnet, daß die Klappe (4) mit dem von der Seitenwand (5) des Behälters (1) am weitesten entfernten Teil auf der ganzen Länge nach unten gebogen ist, sodaß sie eine zur Seitenwand parallele Fläche bildet.

## Claims

1. An aluminium alloy handling container which is in the shape of a right prism or a cylinder characterised in that it is made of semi-hard treated alloy and that at least a side wall (5) of the prism or the circumference of the cylinder has at least one downwardly open resilient flat (4) formed by cutting out and inwardly bending of a part of the said wall or circumference.

2. A container according to claim 1 characterised in that the flap (4) is elongate extending parallel to the side wall (5) of the container (1).

3. A container according to claim 1 characterised in that the length of the flap (4) is at most equal to half the peremeter of the cross- section of the container (1).

4. A container according to claim 1 characterised in that the flap (4) is open such as to form an angle of between 30 and 60° to the side wall (5).

5. A container according to claim 1 characterised in that the width of the flap (4) is between 1/3 and 1/10 of the height of the container (1).

6. A container according to claim 1 characterised in that the flap (4) is positioned at a level higher than the mid-height of the container (1)

7. A container according to claim 1 characterised in that, when it is in the shape of a right-angled parallelepiped, it has two flaps (4) which are disposed each on one of the small side walls (5) thereof.

8. A container according to claim 1 characterised in that, when it is in the shape of a cylinder, it has at least three flaps (4) which are disposed along sectors distributed at equal spacings around the circumference of the container (1).

9. A container according to claim 1 characterised in that the flap (4) at its end most remote from the side wall (5) thereof, is bent over downwardly over the entire length of the flap so as to have a surface parallel to the side wall.
